# EUROPÄISCHE PATENTSCHRIFT

(11) **EP 3 430 945 B1**
(45) Veröffentlichungstag und Bekanntmachung des Hinweises auf die Patenterteilung: **19.08.2020**
(21) Anmeldenummer: 18181712.3
(22) Anmeldetag: 04.07.2018
(51) Int. Cl.: A47B 88/95

(54) **VORRICHTUNG ZUR VERBINDUNG EINER FRONT MIT EINER ZARGE**
DEVICE FOR CONNECTING A FRONT WITH A FRAME
DISPOSITIF DE RACCORDEMENT D'UNE FAÇADE À UN CHÂSSIS

(30) Priorität: 19.07.2017 DE 202017003832 U
(43) Veröffentlichungstag der Anmeldung: 23.01.2019
(73) Patentinhaber: Grass GmbH, 6973 Höchst (AT)
(72) Erfinder: Grabher, Günter, 6972 Fußach (AT); Schneider, Klaus, 6973 Höchst (AT)
(74) Vertreter: Patentanwälte Magenbauer & Kollegen Partnerschaft mbB

(56) Entgegenhaltungen:
- AT-B- 361 168
- DE-A1- 10 021 033
- DE-A1-102014 115 131
- DE-U1- 8 616 300

## Beschreibung

Die Erfindung betrifft eine Vorrichtung zur Verbindung einer Front mit einer eine sich von der Front weg erstreckende Längsrichtung aufweisenden Zarge, mit einem auf eine Oberkante der Zarge aufsetzbaren Befestigungsaufsatz, dem erste Befestigungsmittel zur Befestigung an der Zarge und zweite Befestigungsmittel zur Befestigung an der Front zugeordnet sind, derart, dass eine Kraftübertragung zwischen dem Befestigungsaufsatz und der Zarge und zwischen dem Befestigungsaufsatz und der Front jeweils in Längsrichtung der Zarge möglich ist, wobei der Befestigungsaufsatz einen Zargen-Befestigungs-abschnitt, dem die ersten Befestigungsmittel zugeordnet sind und einen Front-Befestigungsabschnitt, dem die zweiten Befestigungsmittel zugeordnet sind, aufweist, wobei der Befestigungsaufsatz als Aufsetz-Zarge ausgebildet ist, deren Länge kürzer ist als die Länge der zugeordneten Zarge.

Die DE 100 21 033 A1 offenbart eine Verstellvorrichtung zur Neigungsverstellung der Frontblende einer Schublade. Es ist ein Befestigungsaufsatz vorgesehen, der als Aufsetz-Zarge ausgebildet ist. Die Aufsetz-Zarge besteht aus einem durch zwei Gehäuseteile gebildeten Gehäuse, das nach unten offen ist.

Aus der DE 20 2013 011 421 U1 ist eine Schubladenfrontanbindungseinheit bekannt, die über Frontbefestigungselemente verfügt, die zur Anbringung an einer Schubladenfront ausgebildet sind. Die Schubladenfrontanbindungseinheit umfasst eine Montageplatte, die in einem Kammerabschnitt eines Schubladenwandelements befestigt ist. An der Montageplatte sind die Frontbefestigungselemente in Höhenrichtung übereinander angeordnet und besitzen jeweils Steckelemente, die im montierten Zustand der Frontbefestigungselemente von einer Stirnseite des Schubladenwandelements nach vorne abstehende Dübelbolzen aufweisen. Die Dübelbolzen können in zugeordnete Bohrungen der Schubladenfront eingeschlagen werden, wodurch eine Befestigung der Front am zugeordneten Wandelement erfolgt.

Bei Frontanbindungseinrichtungen ist zu unterscheiden zwischen einer Standard-Anbindung und einer Anbindung an eine sogenannte hohe Front. Bei einer Standard-Anbindung wird eine Standard-Zarge mit einer Standard-Front verbunden, wobei die Höhe der Front ein Stück weit größer ist als die Höhe der Zarge. Bei hohen Fronten jedoch ist die Höhe der Front deutlich größer als die Höhe einer Standard-Zarge. Ein großer Teil der hohen Front steht also in diesem Fall über die Oberkante der Standard-Zarge hinaus, sodass es bei diesem Anwendungsfall einer zusätzlichen Befestigung bedarf, um die nicht unerheblichen Hebelkräfte, die bei Handhabung der Front durch den Benutzer an deren Oberkante zwischen der Standart-Zarge und der hohen Front auftreten, zu minimieren. Die Herstellung von an hohe Fronten angepasste hohe Zargen ist unrentabel.

Aufgabe der Erfindung ist es daher, eine Vorrichtung zur Verbindung einer Front mit einer Zarge zu schaffen, mit der die Anbindung von Fronten jeglicher Höhe an eine Zarge in zuverlässiger und kostengünstiger Weise möglich ist.

Diese Aufgabe wird durch eine Vorrichtung zur Verbindung einer Front mit einer Zarge mit den Merkmalen des unabhängigen Anspruchs 1 gelöst. Weiterbildungen der Erfindung sind in den Unteransprüchen dargestellt.

Die erfindungsgemäße Vorrichtung zur Verbindung einer Front mit einer Zarge zeichnet sich dadurch aus, dass die Aufsetz-Zarge eine den Zargen-Befestigungsabschnitt bildenden Aufsetz-Zargenboden und eine den Front-Befestigungsabschnitt bildende zur Front hin gewandte offene Stirnseite aufweist, wobei die zweiten Befestigungsmittel zur Befestigung an der Front eine Front-Befestigungseinheit mit einem mittels Halterungsmitteln im Innenraum der Aufsetz-Zarge gelagerten Grundkörper und einem am Grundkörper gelagerten vom Grundkörper in Richtung der Front vorstehendes Steckteil zur Verankerung in der Front aufweisen.

Bei der Verbindung mit der Front kann eine Standard-Zarge verwendet werden, die mittels des Befestigungsaufsatzes erhöht wird, wodurch wenigstens ein zusätzlicher Befestigungspunkt oberhalb der im Zargenbereich befindlichen üblichen Befestigungspunkten vorgesehen ist. Die Herstellung einer die Höhe der zugeordneten Front angepassten höheren Zarge ist also nicht notwendig. Da die zweiten Befestigungsmittel, die zwischen dem Befestigungsaufsatz und der Front wirken, dazu eingerichtet sind, in Längsrichtung der Zarge wirkende Kräfte aufzunehmen, wird auch das bereits eingangs geschilderte Problem vermieden, dass bei Handhabung der Front an dessen Oberkante aufgrund des großen Abstandes zwischen dem Handhabungsbereich und dem ersten Befestigungspunkt hohe Hebekräfte auftreten, die schlimmstenfalls dafür sorgen, dass die Front an den Befestigungspunkten entlang der Zarge ausreißt.

In besonders bevorzugter Weise sind die zweiten Befestigungsmittel derart ausgebildet, dass auch die Aufnahme von Querkräften, die quer zur Längsrichtung der Zarge wirken, erfolgt.

Der Befestigungsaufsatz weist eine Aufsatz-Länge auf, die kürzer ist als eine Zargen-Länge der zugeordneten Zarge. In diesem Fall erstreckt sich der Befestigungsaufsatz also nicht über die gesamte Länge der zugeordneten Zarge, sondern besitzt gegenüber der Zarge eine insbesondere deutlich geringere Länge. Die Länge des Befestigungsaufsatzes kann beispielsweise kleiner als die Hälfte, insbesondere kleiner als ein Drittel der Länge der zugeordneten Zarge sein. Dadurch, dass der Befestigungsaufsatz ein relativ kurzes Bauteil ist, werden Materialkosten eingespart.

Der Befestigungsaufsatz weist einen Zargen-Befestigungsabschnitt, dem die ersten Befestigungsmittel zugeordnet sind und einen Front-Befestigungsabschnitt auf, dem die zweiten Befestigungsmittel zugeordnet sind.

Der Befestigungsaufsatz ist als Aufsetz-Zarge ausgebildet, deren Länge kürzer ist als die Länge der zugeordneten Zarge. Es ist beispielsweise möglich, den Befestigungsaufsatz aus einer Standard-Zarge herzustellen, indem ein Längsstück von der Standard-Zarge abgetrennt wird.

Die Aufsetz-Zarge weist einen Zargen-Befestigungsabschnitt bildenden Aufsetz-Zargenboden und eine den Front-Befestigungsabschnitt bildende zur Front hin gewandte, offene Stirnseite auf. Die zweiten Befestigungsmittel weisen zur Befestigung an der Front eine Front-Befestigungseinheit mit einem mittels Halterungsmitteln im Innenraum der Aufsetz-Zarge gelagerten Grundkörper und ein am Grundkörper gelagerten, vom Grundkörper in Richtung Front vorstehendes Steckteil zur Verankerung in der Front auf.

Bei einer Weiterbildung der Erfindung weist die Vorrichtung eine Zarge auf, auf deren Oberkante der Befestigungsaufsatz aufgesetzt und über die ersten Befestigungsmittel an der Zarge befestigt ist.

Die Erfindung betrifft ferner ein Möbel, mit wenigstens einem Möbelteil, insbesondere Schublade, das eine Front und zwei Zargen aufweist, dass sich durch eine Vorrichtung nach einem der Ansprüche 1 oder 2 auszeichnet.

Ein bevorzugtes Ausführungsbeispiel der Erfindung ist in der Zeichnung dargestellt und wird im Folgenden näher erläutert. In der Zeichnung zeigen:
- Figur 1: eine perspektivische Darstellung eines nicht zur Erfindung gehörenden Ausführungsbeispiels der Vorrichtung zur Verbindung einer Front mit einer Zarge ohne Front,
- Figur 2: eine vergrößerte Darstellung der Vorrichtung aus Figur 1 mit zugeordneter Front,
- Figur 3: eine perspektivische Darstellung eines nicht zur Erfindung gehörenden Ausführungsbeispiels eines Befestigungsaufsatzes,
- Figur 4: eine perspektivische Darstellung eines ebenfalls zum nicht zur Erfindung gehörenden Befestigungsaufsatz gehörenden Front-Befestigungselements,
- Figur 5: eine perspektivische Darstellung eines Ausführungsbeispiels der erfindungsgemäßen Vorrichtung,
- Figur 6: eine perspektivische Darstellung der Vorrichtung aus Figur 5 ohne Front, wobei die zweiten Befestigungsmittel zur Befestigung des Befestigungsaufsatzes an der Front gezeigt sind,
- Figur 7: eine Seitenansicht auf die Vorrichtung gemäß Figur 6, wobei die zweiten Befestigungsmittel zur Befestigung der Front an der Zarge im unmontierten Zustand gezeigt sind und
- Figur 8: eine perspektivische Darstellung eines Gehäuses des Befestigungsaufsatzes aus den Figuren 5 bis 7.

Die Figuren 1 bis 4 zeigen ein nicht zur Erfindung gehörendes Ausführungsbeispiel der Vorrichtung 11, die zur Verbindung 12 mit einer Zarge 13 dient. Sowohl die Front 12, die im Beispielsfall als Frontblende ausgestaltet ist, als auch die Zarge 13 sind Bestandteile einer Schublade bzw. eines Schubkastens. Daher ist die Front 12 an zwei aneinander entgegengesetzt angeordneten Zargen 13, also an einer linken und rechten Zarge 13, zu befestigen. Die in den Figuren 1 bis 4 dargestellte Vorrichtung 11 kann daher im Beispielsfall auch identisch an der anderen Zarge 13 vorhanden sein. Der im Folgenden beschriebene Aufbau und die Funktionsweise der Vorrichtung 11 treffen daher in gleicher Weise auch auf die andere Zarge 13 zu.

Die Zarge 13 ist gemäß Beispielsfall als Hohlkammerzarge ausgestaltet. Die Hohlkammerzarge kann als Strangpressprofil ausgeführt sein. Als Strangpressmaterial eignet sich Aluminium. Alternativ ist es möglich, die Hohlkammerzarge aus Metallblechteilen herzustellen. Bei der Front 12 handelt es sich gemäß Ausführungsbeispiel um eine Frontblende, die beispielsweise aus Holz oder Metall bestehen kann.

Die Zarge 13 erstreckt sich in Längsrichtung 14 zwischen der Front 12 und einer Rückwand (nicht dargestellt) der Schublade.

Wie insbesondere in Figur 2 dargestellt, sind zur Befestigung der Zarge 13, die im gezeigten Beispielsfall als Standard-Zarge ausgebildet ist, an der Front 12 wenigstens eine Befestigungseinheit, im Beispielsfall zwei in Höhenrichtung übereinander geordnete Befestigungseinheiten 15a, 15b vorgesehen. Die erste Befestigungseinheit 15a ist einer Unterkante 16 der Zarge 13 zugeordnet und kann daher auch als untere Befestigungseinheit 15a bezeichnet werden. Die zweite Befestigungseinheit 15b ist der Oberkante 17 der Zarge 13 zugeordnet und kann daher auch als obere Befestigungseinheit 15b bezeichnet werden.

Die Vorrichtung 11 besitzt ferner einen auf die Oberkante 17 der Zarge 13 aufsetzbaren Befestigungsaufsatz 18. Dem Befestigungsaufsatz 18 sind erste Befestigungsmittel 19 zur Befestigung an der Zarge 13 und zweite Befestigungsmittel 20 zur Befestigung an der Front 12 zugeordnet, derart, dass eine Kraftübertragung zwischen dem Befestigungsaufsatz 18 und der Zarge 13 und zwischen dem Befestigungsaufsatz 18 und der Front 12 jeweils in Längsrichtung 14 der Zarge 13 möglich ist.

Wie insbesondere in Figur 2 gezeigt, besitzt der Befestigungsaufsatz 18 einen Zargen-Befestigungsabschnitt 21, dem die ersten Befestigungsmittel 19 zugeordnet sind und einen Front-Befestigungsabschnitt 22, dem die zweiten Befestigungsmittel 20 zugeordnet sind.

Wie insbesondere in den Figuren 3 und 4 gezeigt, ist der Befestigungsaufsatz 18 gemäß erstem Ausführungsbeispiel der erfindungsgemäßen Vorrichtung 11 als Befestigungswinkel ausgebildet, der einen den Zargen-Befestigungsabschnitt 21 bildenden ersten Schenkel und einem vom ersten Schenkel winkelig abstehenden, sich in einer Höhenrichtung erstreckenden, dem Front-Befestigungsabschnitt 22 bildenden zweiten Schenkel aufweist.

Der erste Schenkel bildet eine Auflagefläche 23 zur Auflage auf die Oberkante 17 der zugeordneten Zarge 13. Im ersten Schenkel befinden sich Befestigungslöcher 24, über die zugeordnete Zargen-Befestigungselemente 25 einführbar und an der Oberseite der Zarge 13 verankerbar sind.

Bei den Zargen-Befestigungselementen 25 handelt es sich bevorzugt um Befestigungsschrauben. Mit anderen Worten, in diesem Fall wird der erste Schenkel auf die Oberkante der Zarge geschraubt.

Die beiden rechtwinkelig zueinander angeordneten Schenkel sind über eine sich in Zargen-Längsrichtung erstreckende an zueinander benachbarte Längskanten der Schenkel angeordnete Verbindungswand 26 miteinander verbunden. Zweckmäßigerweise ist der als Befestigungswinkel ausgebildete Befestigungsaufsatz 18 gemäß erstem Ausführungsbeispiel als Blechteil ausgebildet. Ein derartiges Blechteil ist relativ kostengünstig herstellbar.

Der vom ersten Schenkel rechtwinkelig abstehende zweite Schenkel bildet den Front-Befestigungsabschnitt 22.

Wie insbesondere in Figur 3 dargestellt, befindet sich im oberen Bereich des Schenkels ein insbesondere aus dem Material des restlichen Schenkels herausgebildetes Halterungselement 27, das insbesondere schräg zu dem restlichen Bereich des zweiten Schenkels vom ersten Schenkel weg weisend ausgerichtet ist. Am Halterungselement 27 ist ein Lager 28 ausgebildet, das eine Lagerausnehmung 29 mit einer lichten Breite besitzt. Die Lagerausnehmung 29 wird links und rechts von schmalen Materialstreifen 30a, 30 b begrenzt, die sich jeweils nach oben hin verjüngen, wobei die Innenkanten der Materialstreifen 30a, 30b nach oben voneinander divergieren. Insgesamt wird dadurch ein trichterförmiger Einführbereich 31 gebildet, der dann in einen Lagerbereich 32 mit konstanter lichter Breite übergeht.

Insgesamt ist die Lagerausnehmung 29 in Richtung weg von der Zarge 13 in etwa U-förmig ausgebildet.

Wie insbesondere in Figur 4 gezeigt, gehört zum Front-Befestigungsabschnitt 22 ein Front-Befestigungselement 33, das nach Art einer Schraube ausgebildet ist. Das Front-Befestigungselement 33 besitzt einen in der Front verankerbaren Verankerungsabschnitt 34, also im gezeigten Beispielsfall einen Schraubenschaft mit Außengewinde. Zweckmäßigerweise ist der Gewindeschaft des Front-Befestigungselements 33 als selbstschneidendes Gewinde ausgebildet, wodurch das Einschrauben in eine aus Holz bestehende Front ohne Hilfsmittel möglich ist.

Das Front-Befestigungselement 33 besitzt ferner einen Kopfabschnitt 35, der charakteristisch ausgestaltet ist. Der Kopfabschnitt 35 besitzt einen Lagerbereich 36, der eine gegenüber dem Rest des Kopfabschnitts 35 und gegenüber der lichten Breite der Lagerausnehmung 29 kleineren Durchmesser aufweist. Im gezeigten Beispielsfall ist der Lagerbereich 36 durch eine im Kopfabschnitt 35 ausgebildete Ringnut gebildet. Zwischen dem Lagerbereich 36 und dem Verankerungsabschnitt 34 befindet sich ein gegenüber dem Lagerbereich 36 durchmessergrößerer Scheibenabschnitt 37. In Richtung freies Ende des Kopfabschnitts 35 schließt sich in Längsrichtung an den Lagerbereich 36 ein Kopf 38 an, der konisch ausgebildet ist und sich in Richtung freies Ende des Front-Befestigungselements 33 hin verjüngt. Der konusförmige Kopf 38 besitzt einen gegenüber dem Lagerbereich 36 größeren Durchmesser, der ebenfalls größer ist als die lichte Breite der Lagerausnehmung.

Zur Befestigung der Front 12 an der zugeordneten Zarge 13 werden zunächst die "Standard"-Befestigungseinheiten 15a, 15b an der Innenseite der Front befestigt. Ferner wird das Front-Befestigungselement 33 mit seinem Verankerungsabschnitt 35 an der Innenseite der Front 12 verankert. Als nächstes wird das montierte Front-Befestigungselement 33 an den Halterungsabschnitt des zweiten Schenkels herangeführt und der Durchmesserkleinere Lagerbereich 36 zwischen Scheibenabschnitt 37 und Kopf 38 wird über den Einführbereich 31 in den Lagerbereich 32 der Lagerausnehmung 29 eingeführt.

Die schmalen Materialstreifen 30a, 30b, die die Lagerausnehmungen 29 flankieren, befinden sich also in Längsrichtung des Front-Befestigungselements 33 zwischen dem Scheibenabschnitt 37 und dem Kopf 38, wodurch Kräfte, die in Längsrichtung der Zarge 13 wirken, durch einen Anschlag vom Kopf an die beiden Materialstreifen 30a, 30b bzw. in anderer Richtung Anschlag des Scheibenabschnitts 37 an die beiden Materialstreifen 30a, 30b aufgefangen werden. Nach dem Einhängen des Lagerbereichs 36 in die Lagerausnehmung 29 können dann die beiden Befestigungseinheiten 15a, 15b in zugeordnete Gegenstücke an der Zarge 13 einfahren, wodurch die Front 12 und die Zarge 13 an mehreren in Höhenrichtung übereinanderliegenden Befestigungsschnittstellen wieder miteinander verbunden sind.

Die Figuren 5 bis 8 zeigen ein Ausführungsbeispiel der erfindungsgemäßen Vorrichtung 11. Das erfindungsgemäße Ausführungsbeispiel unterscheidet sich von dem zuvor beschriebenen nicht zur Erfindung gehörenden Ausführungsbeispiel durch die andersartige Ausgestaltung des Befestigungsaufsatzes 18.

Im Beispielsfall ist der Befestigungsaufsatz ein Teil einer "Standard"-Zarge, die in der Länge gekürzt ist. Der Befestigungsaufsatz 18 ist in diesem Fall als Aufsetz-Zarge ausgebildet, deren Länge deutlich kürzer ist als die Länge der zugeordneten Zarge 13.

Wie insbesondere in Figur 6 gezeigt, besitzt die Aufsetz-Zarge eine den Zargen-Befestigungsabschnitt 21 bildenden Aufsetz-Zargenboden und eine den Front-Befestigungsabschnitt 22 bildende zur Front 12 hingewandte offene Stirnseite. Im gezeigten Beispielsfall besitzt die Aufsetz-Zarge ein Gehäuse 39, das an beiden schmalen Stirnseiten offen ist. Die vordere Stirnseite bildet dabei den Front-Befestigungsabschnitt 22, während die hintere Stirnseite an einer abgeschrägten Rückseite des Gehäuses 39 liegt. Am Aufsetz-Zargenboden, der den Boden des Gehäuses 39 bildet, befindet sich wenigstens ein Befestigungsloch 44, über das Befestigungsmittel, beispielsweise Befestigungsschrauben einführbar und mit der Oberkante der Zarge 13 verankerbar sind.

Durch die abgeschrägte Rückseite des Befestigungsaufsatzes lässt sich das zugeordnete Zargen-Befestigungselement in das zugeordnete Befestigungsloch 44 von oben einführen.

Wie insbesondere in Figur 6 gezeigt, befinden sich an der Zarge 13 zwei in Höhenrichtung übereinanderliegende Befestigungseinheiten 15a, 15b. Die Befestigungseinheiten 15a, 15b besitzen einen im Innenraum der Zarge 13 mittels Halterungsmitteln (nicht dargestellt) gelagerte Grundkörper 40, von denen in Richtung Front 12 Steckteile in Form von Dübelbolzen 41 zur Verankerung in der Front 12 vorstehen.

Die untere Befestigungseinheit 15a besitzt einen am Grundkörper 40 angeordnetes Bolzenpaar, während die obere Befestigungseinheit 15b einen einzelnen Dübelbolzen 41 aufweist.

Im Bereich des Befestigungsaufsatzes 18 sind die zweiten Befestigungsmittel 20 zur Befestigung der Front an der Zarge 13 in identischer Weise zur oberen Befestigungseinheit 15b der Zarge 13 ausgebildet. Das heißt, es ist ein im Gehäuse 39 der Aufsetz-Zarge verankerter Grundkörper 40 vorgesehen, der mit einem Dübelbolzen 41 zusammenwirkt.

Zur Befestigung der Front 12 an der Zarge 13 werden zunächst Dübelbolzen 41 bzw. Bolzenpaar in zugeordneten Bohrungen an der Innenseite der Front befestigt, insbesondere dort eingeschlagen. Die Dübelbolzen 41 besitzen Lamellen, die sich beim Einschlagen in der Bohrungswandung verkrallen. Der Aufbau derartiger Dübelbolzen 41 ist beispielsweise aus der DE 20 2015 105 329 U1 bekannt, auf die hier vollumfänglich Bezug genommen wird. Nach der Befestigung der Dübelbolzen 41 an der Innenseite der Front 12 werden die aus der Bohrung hervorstehenden Bolzenschäfte 42 an die zugeordneten, bereits an der Aufsetz-Zarge bzw. Zarge 13 verankerten Grundkörper 40 herangeführt und dort mit diesen verrastet. Bei der unteren Befestigungseinheit 15a im Bereich der Zarge 13 sind die beiden Dübelbolzen 41 über eine Rastzunge 43 miteinander verbunden, die ihrerseits in eine im Innenraum der Zarge 13 angeordnete Rastaufnahme einrastet. An der Innenseite der Zarge 13 befindet sich eine fensterartige Ausnehmung, über die der Rastmechanismus zwischen der Rastzunge und der Rastaufnahme erreichbar ist, so dass ein Lösen der Rastverbindung und daher Trennen von Front 12 und Zarge 13 möglich ist.

## Patentansprüche

1. Vorrichtung zur Verbindung einer Front (12) mit einer eine sich von der Front (12) weg erstreckenden Längsrichtung (14) aufweisenden Zarge (13), mit einem auf eine Oberkante (17) der Zarge (13) aufsetzbaren Befestigungsaufsatz (18), dem erste Befestigungsmittel (19) zur Befestigung an der Zarge (13) und zweite Befestigungsmittel (20) zur Befestigung an der Front (12) zugeordnet sind, derart, dass eine Kraftübertragung zwischen dem Befestigungsaufsatz (18) und der Zarge (13) und zwischen dem Befestigungsaufsatz (18) und der Front (12) jeweils in Längsrichtung (14) der Zarge (13) möglich ist, wobei der Befestigungsaufsatz (18) einen Zargen-Befestigungsabschnitt (21), dem die ersten Befestigungsmittel (19) zugeordnet sind und einen Front-Befestigungsabschnitt (22), dem die zweiten Befestigungsmittel (20) zugeordnet sind, aufweist, wobei der Befestigungsaufsatz als Aufsetz-Zarge ausgebildet ist, deren Länge kürzer ist als die Länge der zugeordneten Zarge (13), wobei die Aufsetz-Zarge eine den Zargen-Befestigungsabschnitt (21) bildenden Aufsetz-Zargenboden und eine den Front-Befestigungsabschnitt (22) bildende im montierten Zustand zur Front (12) hin gewandte offene Stirnseite aufweist, wobei die zweiten Befestigungsmittel (20) zur Befestigung an der Front (12) eine Front-Befestigungseinheit (15a, 15b) mit einem mittels Halterungsmitteln im Innenraum der Aufsetz-Zarge gelagerten Grundkörper (40) und einem am Grundkörper (40) gelagerten vom Grundkörper (40) im montierten Zustand in Richtung der Front (12) vorstehendes Steckteil zur Verankerung in der Front (12) aufweisen.

2. Vorrichtung nach einem der vorhergehenden Ansprüche, **gekennzeichnet durch** eine Zarge (13), auf deren Oberkante (17) der Befestigungsaufsatz (18) aufgesetzt und über die ersten Befestigungsmittel (19) an der Zarge (13) befestigt ist.

3. Möbel, mit wenigstens einem Möbelteil, insbesondere Schublade, das eine Front (12) und zwei Zargen (13) aufweist, **gekennzeichnet durch** eine Vorrichtung (11) nach einem der Ansprüche bis 2

## Claims

1. Device for the connection of a front (12) to a frame (13) with a longitudinal direction (14) extending away from the front (12), with a mounting attachment (18) which may be fitted to an upper edge (17) of the frame (13) and to which are assigned first mounting means (19) for fastening to the frame (13) and second mounting means (20) for fastening to the front (12), in such a way that a force transmission between the mounting attachment (18) and the frame (13) and between the mounting attachment (18) and the front (12) is possible in each case in the longitudinal direction (14) of the frame (13), wherein the mounting attachment (18) has a frame mounting section (21) to which the first mounting means (19) are assigned, and a front mounting section (22) to which the second mounting means (20) are assigned, wherein the mounting attachment is in the form of an attachment frame, with a length which is shorter than the length of the assigned frame (13), wherein the attachment frame has an attachment frame base forming the frame mounting section (21) and an open end face, facing towards the front (12) in the assembled state and forming the front mounting section (22), wherein the second mounting means (20) have, for attaching to the front (12), a front mounting unit (15a, 15b) with a base body (40) mounted in the interior of the attachment frame with the aid of holding means, and a plug-in part for anchoring in the front (12), mounted on the base body (40) and in the assembled state protruding from the base body (40) in the direction of the front (12).

2. Device according to any of the preceding claims, **characterised by** a frame (13), on the upper edge (17) of which the mounting attachment (18) is fitted and secured to the frame (13) by the first mounting means (19).

3. Piece of furniture with at least one furniture part, in particular a drawer which has a front (12) and two frames (13), **characterised by** a device according to any of claims 1 to 2.

## Revendications

1. Dispositif pour raccorder une façade (12) à un châssis (13) présentant un sens longitudinal s'étendant de manière à s'éloigner de la façade (12), avec un embout de fixation (18) pouvant être posé sur une arête supérieure (17) du châssis (13), auquel sont associés des premiers moyens de fixation (19) destinés à être fixés au châssis (13) et des deuxièmes moyens de fixation (20) destinés à être fixés à la façade (12) de telle manière qu'une transmission de force entre l'embout de fixation (18) et le châssis (13) et entre l'embout de fixation (18) et la façade (12) est possible respectivement dans le sens longitudinal (14) du châssis (13), dans lequel l'embout de fixation (18) présente une section de fixation de châssis (21), à laquelle sont associés les premiers moyens de fixation (19), et une section de fixation de façade (22), à laquelle sont associés les deuxièmes moyens de fixation (20), dans lequel l'embout de fixation est réalisé en tant que châssis de pose, dont la longueur est plus courte que la longueur du châssis (13) associé, dans lequel le châssis de pose présente un fond de châssis de pose formant la section de fixation de châssis (21) et un côté frontal ouvert formant la section de fixation de façade (22), tourné dans l'état monté vers la façade (12), dans lequel les deuxièmes moyens de fixation (20) destinés à être fixés à la façade (12) présentent une unité de fixation de façade (15a, 15b) avec un corps de base (40) monté dans l'espace intérieur du châssis de pose au moyen de moyens de maintien et avec une partie à enficher montée au niveau du corps de base (40), faisant saillie du corps de base (40) dans l'état monté en direction de la façade (12), destinée à être ancrée dans la façade (12).

2. Dispositif selon l'une quelconque des revendications précédentes, **caractérisé par** un châssis (13), sur l'arête supérieure (17) duquel l'embout de fixation (18) est posé et est fixé au niveau du châssis (13) par l'intermédiaire des premiers moyens de fixation (19).

3. Meuble avec au moins une partie de meuble, en particulier un tiroir, qui présente une façade (12) et deux châssis (13), **caractérisé par** un dispositif (11) selon l'une quelconque des revendications 1 à 2.
